# EUROPÄISCHE PATENTSCHRIFT

(11) **EP 0 482 602 B1**
(45) Veröffentlichungstag und Bekanntmachung des Hinweises auf die Patenterteilung: **14.06.1995**
(21) Anmeldenummer: 91118057.8
(22) Anmeldetag: 23.10.1991
(51) Int. Cl.: F24C 15/00

(54) **Backofen**
Baking oven
Four

(30) Priorität: 25.10.1990 DE 4033989
(43) Veröffentlichungstag der Anmeldung: 29.04.1992
(73) Patentinhaber: Bosch-Siemens Hausgeräte GmbH, 81669 München (DE)
(72) Erfinder: Haberlander, Rainer, Dipl.-Ing. (FH), W-8221 Hufschlag (DE); Gerl, Josef, W-8221 Palling (DE); Belzner, Uwe, Dipl.-Ing., W-8220 Wolkersdorf (DE)

(56) Entgegenhaltungen:
- DE-A- 2 449 962
- DE-A- 3 246 333
- US-A- 3 057 341

## Beschreibung

Die Erfindung betrifft einen Backofen gemäß dem Oberbegriff des Patentanspruches 1.

Ein derartiger Backofen ist aus DE-A-2 449 962 und DE-A-23 10 290 bekannt. Hierbei ist oberhalb der Ofenmuffel ein weitgehend geschlossener, langgestreckter Luftführungskanal vorgesehen, in den die Druckseite eines Kühlluftgebläses einmündet. In den Luftführungskanal mündet ebenfalls eine Wrasenöffnung ein, durch die hindurch bei Betrieb des Backofens stark erhitzter Wrasen in den Luftführungskanal eintreten kann und zusammen mit der aus dem Umgebungsbereich der Ofenmuffel herkommenden erwärmten Luft nach außen abgeführt wird. Dieses System setzt zwingend ein Kühlluftgebläse voraus. Dies gilt ebenso auch für einen anderen bekannten Backofen (DE-A-21 06 869), bei dem sich oberhalb der Backofenmuffel bzw. deren Isolation eine Luft-Sammelkammer befindet, in welche mittels eines Kühlluftgebläses erwärmte Luftt aus dem Umgebungsraum der Ofenmuffel sowie aus dem Schalterraum angesaugt wird und wiederum über einen Luftführungskanal nach außen abgeführt wird.

Wenn ein derartiges Kühlluftgebläse nicht vorhanden ist - etwa bei Backöfen einfacherer Bauart - tritt das Problem auf, daß sich aufgrund der aus der Ofenmuffel selbst oder aus dem diese Ofenmuffel umgebenden Gehäuseraum mehr oder weniger stark erwärmten Luft im oberen Gehäusebereich sich ein Wärmestau ausbildet, der nicht nur eine problematische Erwärmung des meist über der Ofenmuffel befindlichen Schalterraumes innerhalb des Ofengehäuses, sondern auch eine ebenfalls problematische starke Erwärmung der Seitenwände des Ofengehäuses bewirkt, wodurch eine zu starke Erwärmung der seitlich neben dem Backofen angeordneten Küchenmöbel stattfinden kann.

Der Erfindung liegt die Aufgabe zugrunde, einen Backofen der im Oberbegriff des Patentanspruches 1 genannten Art so zu verbessern, daß in sehr einfacher Weise und auch ohne Einbau eines besonderen Kühlluftgebläses eine wirksame und gezielte Wärmeabführung ermöglicht wird.

Diese Aufgabe wird gemäß der Erfindung gelöst durch die im Patentanspruche 1 aufgeführten Maßnahmen. Vorteilhafte Ausgestaltungen der Erfindung ergeben sich aus den nachfolgenden Patentansprüchen.

Aufgrund des Vorhandenseins der Luftfangschale im Bereich der vorzugsweise frontseitigen Austrittsöffnung am Ofengehäuse wird die mehr oder weniger stark erwärmte Luftströmung, die sich bei Betrieb des Backofens durch natürliche Konvektion einstellt, in einem schalenartigen Hohlraum gesammelt, wobei dieser Hohlraum an einer Stelle des Gerätes angeordnet ist, an dem der Konvektionsstrom am heißesten ist. Üblicherweise ist dies die Stelle unmittelbar oberhalb der Ofenmuffel bzw. seines Muffelflansches an der Gehäuse-Frontseite, also dort, wo sich üblicherweise die Luftaustrittsöffnung befindet. In diesem Raum bildet sich durch die einströmende Warm- oder Heißluft ein gewisser Überdruck aus, der wiederum eine gezielte Abströmung dieser Luft nach außen bewirkt. Innerhalb dieses Raumes, d.h. innerhalb der Luftfangschale erfolgt auch eine sehr innige Vermischung der weniger heißen Luft aus der Umgebung der Ofenmuffel mit der sehr heißen Luft aus dem Garraum der Ofenmuffel, wobei sich für die aus dem Ofengehäuse ausströmende Abluft eine Mischtemperatur einstellt, die wesentlich niedriger ist als die Temperatur der unmittelbar aus dem Garraum ausströmenden Luft. Eine Zuführung von sehr heißer Luft aus der Ofenmuffel selbst kann erfolgen über einen separaten Wrasenkanal, der unterhalb der Luftfangschale im Griffbereich ausmündet und/oder aus dem Flansch- oder Türbereich der Ofenmuffel, der sich ebenfalls bei Betrieb des Backofens sehr stark erhitzt und die durch natürliche Konvektion aufsteigende, starkt erhitzte Luft in den vorgenannten Sammelraum geleitet und dort in der angegebenen Weise vermischt wird. Die in der Luftfangschale auch durch alleinige natürliche Konvektion gesammelte Warmluft bewirkt in diesem Raum einen gewissen Überdruck, der ein Abströmen ins Freie bewirkt, was dadurch begünstigt ist, daß diese Luft zur Austrittsöffnung hin durch deren besondere Anordnung weniger strömungswiderstand findet als nach allen anderen Richtungen hin, so daß hier ein erzwungener und gezielter Abfluß der Warmluft erfolgt.

Für Backöfen, bei denen oberhalb der Ofentür eine Bedienblende oder ein Schaltertableau mit Bedien- und Anzeigeorganen angeordnet ist, ergeben sich besondere Vorteile, wenn sich an die innerhalb des Ofengehäuses liegende Luftfangschale eine zumindest die Austrittsöffnung überdeckende und über die Gehäusefrontseite hinausragende Strömungsblende anschließt. Auf diese Weise wird die an den Ofentür außen oder innen hochströmende erhitzte Luft daran gehindert, unmittelbar in den Bereich der oberen Bedienblende zu gelangen. Die Luftströmung wird vielmehr von dieser Bedienblende abgedrängt, begünstigt durch Luftströmung, die von der Luftfangschale herkommt. Durch entsprechende dachförmige Ausgestaltung wird diese Strömungsblende praktisch in die Luftfangschale und den dadurch gebildeten Überdruckraum mit einbezogen.

Die Erfindung ist anhand eines in der Zeichnung dargestellten Ausführungsbeispieles nachstehend erläutert.

Es zeigt:
- Fig. 1: eine perspektivische Darstellung des Backofens gemäß der Erfindung,
- Fig. 2: eine Schnittansicht des Backofens gemäß Fig. 1.

Der Backofen gemäß den Figuren ist als sogenannter Unterbau-Backofen ausgestaltet und besitzt ein äußeres Ofengehäuse 1, mit dem er auf einer Stellplatte 2 eines nicht weiter dargestellten Küchenmöbels ruht. Im Inneren des Ofengehäuses 1 befindet sich (in Fig. 2 nur schematisch angedeutet) eine quaderformige, metallische Ofenmuffel 3 mit einem eine Beschickungsöffnung umziehenden Muffelflansch 4 und einer die Ofenmuffel 3 umgebenden Isolation 5. Die Backofenmuffel enthält elektrische Heizelemente, z.B. 6, in Form eines Rohrheizkörpers sowie hinter einer Prallwand 7 ein Gebläserad 8, das angetrieben wird von einem Gebläsemotor 9, der seinerseits auf seinem äußeren Wellenende ein kleineres Lüfterrad 10 trägt, das hauptsächlich zur Kühlung des Gebläsemotors 9 dient. Die Beschickungsöffnung der Ofenmuffel 3 ist verschließbar durch eine Ofentür 11, bestehend aus einem inneren Türboden 12 in Form einer transparenten Glasscheibe und aus einem äußeren Türblatt 13, ebenfalls in Form einer transparenten Glasscheibe. Zwischen Türboden 12 und Türblatt 13 gebildet ist ein Konvektions-Hohlraum 14 mit Lufteintrittsöffnungen unten und Luftaustrittsöffnungen oben. Am oberen Rand der Ofentür 11 ist eine Griffleiste 15 befestigt, die eine über die Gehäusefrontseite hinausragende Strömungsblende 17 besitzt mit einem dachförmig nach unten gezogenen Ansatz 18, welche Strömungsblende 17 sich über die gesamte Breite des Backofens und einer über der Griffleiste 15 am Ofengehäuse befestigten Bedienblende 19 mit Anzeige- und Bedienelementen, z.B. 20 erstreckt. z.B. im mittleren Bereich des Griffteils 15 ist in diesen zumindest eine Luftaustrittsöffnung 21 eingearbeitet, die z.B. als langgezogener, horizontaler Schlitz ausgebildet ist, der von der Strömungsblende überdeckt ist. Mit 22 ist eine Luftfangschale bezeichnet, die am Ofengehäuse 1 im Bereich der Bedienblende 19 befestigt ist und im Inneren des Gehäuseraumes 23 nach hinten ragt und mit einer rückwärtigen Schalenwand schräg zur Gehäuse-Rückseite hin geneigt ist, wie Fig. 2 zeigt. Vorzugsweise erstreckt sich auch diese Luftfangschale 22 über die gesamte Breite des Backofens bzw. des Ofengehäuses 1. Die nach unten schräg geneigte Schalenwand 22' erstreckt sich bis annähernd zur Isolation 5 der Ofenmuffel 3 und ist mit der offenen Schalenseite nach unten gerichtet und ist dem unteren Gehäuseraum 23 im Bereich der Ofenmuffel 3 zugewandt. Durch den Pfeil 24 ist der Strömungsweg für den aus der Ofenmuffel austretenden Wrasen verdeutlicht, der im Griffbereich in die Luftaustrittsöffnung eingeleitett wird und sich dort mit der von der Luftfangschale herkommenden Luft vermischt. Die vorgenannte Luftfangschale 22 bildet einen Fang- und Stauraum 25 für die bei Betrieb des Backofens von unten nach oben aufsteigende, die Isolation 5 der Ofenmuffel 3 umspülende und sich dabei erwärmende Luft (dargestellt durch ausgezogenen Pfeile). In dem vorgenannten Raum 25 sammelt sich ebenfalls die in den Hohlraum 14 in der Ofentür 11 nach oben strömende Heißluft. Eine zusätzliche Luftströmung wird bewirkt bei Betrieb des Umluftgebläses 9, wodurch durch das äußere Lüfterrad 10 eine zusätzliche Luftströmung der Umgebungsluft bewirkt wird. Wie sich aus Fig. 2 ergibt, liegt der untere dachförmige Rand der Strömungsblende 17 höher als der untere Rand der Schalenwand 22'. Unter Einbeziehung der Strömungsblende 17 erzeugt die in dem Stauraum 25 einströmende Warm- oder Heißluft einen gewissen Überdruck, wobei durch das unterschiedliche Niveau vom unterem Rand der Schalenwand 22' und Luftaustrittsöffnung 21 sowie Strömungsblende 17/18 die im Stauraum 25 angesammelte Luft praktisch ohne Widerstand zum Abströmen nach außen ins Freie gezwungen wird, wobei ein unmittelbares Hochsteigen dieser strömenden Luft an der Bedienblende 19 entlang durch die Strömungsblende 17 verhindert wird. Durch die Strömungsblende 17 wird ebenfalls verhindert, daß entlang der Frontseite der Ofentür 11 hochsteigende und sich erwärmende Luft unmittelbar zur Bedienblende 19 gelangt.

Die Luftfangschale 22 kann sich selbstverständlich auch mehr zur Backofen-Rückwand hin erstrecken als in Fig. 2 gezeigt ist. In jedem Falle wird aufgrund des Vorhandenseins dieser Luftfangschale, die auch eine Halbschale oder dgl. sein kann, bewirkt, daß die aus dem Inneren der Ofenmuffel oder in der Umgebung derselben hochsteigende Warmluft gesammelt, ggf. vermischt und gezielt einer definierten Luftaustrittsöffnung zugeführt und ins Freie abgeführt wird, auch ohne zusätzliches Kühlgebläse. Die nach unten gezogene Luftfangschale dient gleichzeitig als Sichtschutz in Bezug auf den Innenraum des Ofengehäuses 1.

## Patentansprüche

1. Backofen mit einer durch die Ofentür verschließbaren Ofenmuffel, die mit Abstand von einem Ofengehäuse umgeben ist sowie mit einer am oberen Türrand angeordneten Luftaustrittsöffnung in unmittelbarer Verbindung mit einem oberhalb der Ofenmuffel zumindest zum Teil im Gehäuseinneren angeordneten Luftleitelement, das strömungsmäßig mit dem Gehäuseraum und ggf. auch mit dem Muffelraum in Verbindung steht, **dadurch** **gekennzeichnet**, daß das Luftleitelement in Form einer sich an die Luftaustrittsöffnung (21) anschließende und sich über die gesamte Breite und über einen Teil der Tiefe des Ofengehäuses (1) erstreckenden Luftfangschale (22) ausgebildet ist, die mit ihrer offenen Schalenseite nach unten gerichtet ist, daß der von der Luftfangschale (22) gebildete Raum (25) in die Austrittsöffnung (21) übergeht und der untere Schalenrand tiefer liegt als die obere Begrenzung der Austrittsöffnung (21) und daß sich an die innerhalb des Ofengehäuses (1) liegende Luftfangschale (21) eine über die Gehäuse-Frontseite hinausragende Strömungsblende (17) anschließt.

2. Backofen nach Anspruch 1, dadurch gekennzeichnet, daß die Luftfangschale (22) sich über die gesamte Breite des Ofengehäuses (1) erstreckt.

3. Backofen nach einem der vorhergehenden Ansprüche, dadurch gekennzeichnet, daß eine rückwärtige Schalenwand (22') schräg zur Gehäuse-Rückseite hin geneigt ist.

4. Backofen nach einem der vorhergehenden Ansprüche, dadurch gekennzeichnet, daß sich an die innerhalb des Ofengehäuses (1) liegende Luftfangschale (22) eine zumindest die Luftaustrittsöffnung (21) überdeckende und über die Gehäuse-Frontseite hinausragende Strömungsblende (17) anschließt.

5. Backofen nach Anspruch 4, dadurch gekennzeichnet, daß die Strömungsblende (17) am freien Ende dachförmig nach unten gezogen ist.

6. Backofen nach Anspruch 5, dadurch gekennzeichnet, daß der untere dachförmige Rand (18) der Strömungsblende (17) höher liegt als der untere Schalenrand innerhalb des Ofengehäuses.

7. Backofen nach einem der Ansprüch 4 bis 6, dadurch gekennzeichnet, daß die Strömungsblende (17) am oberen Rand der Ofentür (11) befestigt und unterhalb einer Bedienblende (19) des Ofengehäuses angeordnet ist.

8. Backofen nach einem der vorhergehenden Ansprüche, dadurch gekennzeichnet, daß die Ofentür (11) zwischen einem äußeren Türblatt (13) und einem inneren Türboden (12) einen Konvektionshohlraum (14) aufweist, der strömungsmäßig in den Hohlraum der Luftfangschale (22) einmündet.

## Claims

1. Baking oven with an oven muffle, which is closable by the oven door and is arranged at a spacing from an oven housing, as well as with an air exit opening, which is arranged at the upper door rim and in direct connection with an air guide element, which is arranged above the oven muffle and at least in part in the interior of the housing and which in terms of flow stands in connection with the housing chamber and in a given case also with the muffle chamber, characterised thereby, that the air guide element is formed in the shape of an air-collecting tray (22), which adjoins the air exit opening (21), extends across the entire width and over a part of the depth of the oven housing (1) and which is oriented with its open tray side downward, that the chamber (25) formed by the air-collecting tray (22) passes over into the exit opening (21), that the lower tray rim lies lower than the upper boundary of the exit opening (21) and that a flow shield (17), which projects beyond the front side of the housing, adjoins the air-collecting tray (22) lying within the oven housing (1).

2. Baking oven according to claim 1, characterised thereby, that the air-collecting tray (22) extends across the entire width of the oven housing (1).

3. Baking oven according to one of the preceding claims, characterised thereby, that a rearward tray wall (22′) is inclined obliquely towards the rear side of the housing.

4. Baking oven according to one of the preceding claims, characterised thereby, that a flow shield (17), which projects beyond the front side of the housing and covers at least the air exit opening (21), adjoins the air-collecting tray (22) lying within the oven housing (1).

5. Baking oven according to claim 4, characterised thereby, that the flow shield (17) is drawn downward in roof shape at its free end.

6. Baking oven accordiong to claim 5, characterised thereby, that the lower roof-shaped rim (18) of the flow shield (17) lies higher than the lower tray rim within the oven housing (1).

7. Baking oven according to one of the claims 4 to 6, characterised thereby, that the flow shield (17) is fastened at the upper rim of the oven door (11) and arranged underneath an operating panel of the oven housing (1).

8. Baking oven according to one of the preceding claims, characterised thereby, that the oven door (11) displays a convection cavity (14), which in terms of flow opens into the cavity of the air-collecting tray (22), between an outer door leaf (13) and an inner door base (12).

## Revendications

1. Four comportant un moufle de four, qui peut être fermé par la porte du four et qui est entouré, à une certaine distance, par un habillage de four, ainsi qu'une ouverture de sortie d'air (21) située au bord supérieur de la porte et en liaison directe avec un élément formant conduite d'air qui est situé au-dessus du moufle de four et au moins en partie à l'intérieur de l'habillage et qui est en liaison, pour la circulation d'air, avec l'espace formé par l'habillage et aussi, éventuellement, avec l'espace intérieur du moufle, caractérisé en ce que l'élément formant conduite d'air est construit sous la forme d'une trémie d'aspiration d'air (22) qui est raccordée à l'ouverture de sortie d'air (21), qui s'étend sur toute la largeur et sur une partie de la profondeur de l'habillage de four (1) et dont le côté ouvert est dirigé vers le bas ; en ce que l'espace (25) formé par la trémie d'aspiration d'air (22) se prolonge dans l'ouverture de sortie (21) et le bord inférieur de la trémie est situé plus bas que la limite supérieure de l'ouverture de sortie (21) ; et en ce qu'un déflecteur d'air (17), en saillie par rapport à la face avant de l'habillage, se rattache à la trémie d'aspiration d'air située à l'intérieur de l'habillage de four (1).

2. Four selon la revendication 1, caractérisé en ce que la trémie d'aspiration d'air (22) s'étend sur toute la largeur de l'habillage de four (1).

3. Four selon l'une des revendications précédentes, caractérisé en ce qu'une paroi arrière (22') de la trémie est inclinée obliquement en direction de la paroi arrière de l'habillage.

4. Four selon l'une des revendications précédentes, caractérisé en ce qu'un déflecteur d'air (17), qui recouvre au moins l'ouverture de sortie d'air (21) et qui fait saillie hors de la face avant de l'habillage, se rattache à la trémie d'aspiration d'air (22) située à l'intérieur de l'habillage de four (1).

5. Four selon la revendication 4, caractérisé en ce que le déflecteur d'air (17) est replié vers le bas, à son extrémité libre, comme pour former un toit.

6. Four selon la revendication 5, caractérisé en ce que le bord (18) inférieur en forme de toit du déflecteur d'air (17) est placé plus haut que le bord inférieur de la trémie à l'intérieur de l'habillage de four.

7. Four selon l'une des revendications 4 à 6, caractérisé en ce que le déflecteur d'air (17) est fixé au bord supérieur de la porte (11) du four et est situé en dessous d'un tableau de commande (19) de l'habillage de four.

8. Four selon l'une des revendications précédentes, caractérisé en ce que la porte (11) du four comporte une enceinte de convection (14) qui est située entre un vantail extérieur (13) de la porte et un fond intérieur (12) de la porte et qui débouche, pour la circulation d'air, dans l'espace de la trémie d'aspiration d'air (22).
